# EUROPÄISCHE PATENTSCHRIFT

(11) **EP 0 280 082 B1**
(45) Veröffentlichungstag und Bekanntmachung des Hinweises auf die Patenterteilung: **27.12.1990**
(21) Anmeldenummer: 88101528.3
(22) Anmeldetag: 03.02.1988
(51) Int. Cl.: E05F 15/20, E05F 15/06

(54) **Steuereinrichtung für hilfskraftbetätigbare Türen**
Control device for doors operating with auxiliary power
Appareil de commande pour portes actionnées au moyen d'une force auxiliaire

(30) Priorität: 25.02.1987 DE 3706096
(43) Veröffentlichungstag der Anmeldung: 31.08.1988
(73) Patentinhaber: KNORR-BREMSE AG, 80710 München (DE)
(72) Erfinder: Lorenz, Walter, A-1140 Wien (AT); Skach, Kuno, A-1190 Wien (AT)

(56) Entgegenhaltungen:
- EP-A- 0 067 950
- EP-A- 0 086 267
- DE-A- 3 027 680
- FR-A- 2 384 932

## Beschreibung

Die Erfindung betrifft eine Steuereinrichtung für von einem räumlich entfernten Bedienstand aus vermittels Öffnungs- und Schließsignalen ansteuerbare, hilfskraftbetätigbare Türen, insbesondere von zu Zügen kuppelbaren Schienenfahrzeugen, wobei jede Türe ein manuell bzw. bei Annäherung einer Person selbsttätig betätigbares Öffnungsorgan, wie beispielsweise eine Türklinke bzw. -griff oder eine elektrische bzw. elektromechanische Entriegelungsvorrichtung und einen als Reversiereinrichtung ausgebildeten Einklemmschutz aufweist.

Insbesondere für Reisezugwagen und Triebwagenzüge sind pneumatische Türsteuerungen der vorstehend genannten Art bekannt, welche folgende Eigenschaften aufweisen: Der Lok- bzw. Triebfahrzeugführer gibt vom Führerstand über einen Schalter ein Offnungssignal für die pneumatische Türbetätigung auf der jeweiligen Einstiegsseite ab. Dieses Signal erregt Elektromagnetventile, die ihrerseits einfach- oder doppeltwirkende Zylinder im Öffnungssinn beeinflussen, wobei zuvor meistens noch folgende Bedingungen erfüllt werden müssen :
- Eine Geschwindigkeitsüberwachung muß das Unterschreiten einer bestimmten Fahrgeschwindigkeit von ca. 2 bis 5 km/h registrieren und es wird erst dann entweder das vom Schalter abgegebene Signal wirksam geschaltet oder die Verriegelung für die geschlossenen Türen freigegeben;
- die Passagiere müssen zur Freigabe des Öffnungsvorganges eine Türklinke betätigen.

Herkömmlicherweise wird bei Abfahrt eines Zuges durch den Zugführer das Abfertigungskommando dann und nur dann gegeben, wenn keine Passagiere mehr einsteigen, so daß der Lok- bzw. Triebfahrzeugführer den Türschalter gefahrlos auf "Schließen" stellen kann, wodurch die pneumatische Öffnungsunterstützung via der Elektromagnetventile zurückgenommen und eine pneumatische Schließbewegung über die gleichen oder andere Elektromagnetventile bzw. über eine auf Federkraft freigegeben werden kann, wodurch die Türen in ihre Schließlage übergehen.

Es ist ferner bekannt, an den Türeinstiegen zu deren Überwachung Lichtschranken, sensible Türkanten oder analoge Elemente vorzusehen, welche verhindern, daß ein- oder aussteigende Personen durch Schließbewegungen der Türe behindert oder eingeklemmt werden, welche also eine einstiegsspezifische Türreversierung veranlassen können. Diese Reversierschaltungen bewirken kein langfristiges, sondern nur ein kurzfristiges Wiederöffnen der Türen.

Insbesondere bei Triebfahrzeugen erhält der Fahrzeugführer über eine von einstiegsspezifischen Endschaltern an den Türen schaltbare Meldelampe den Schließzustand aller Türen angezeigt, woraufhin er bedenkenlos den Anfahrvorgang einleiten kann.

Ein Mangel dieser bekannten Anlage ist darin zu sehen, daß die Reversiereinrichtungen zum langfristigen Offenhalten der Türen mißbrauchbar sind, dieses Offenhalten wird insbesondere von bereits eingestiegenen Personen bewirkt, welche ein Mitfahren von noch nachkommenden Freunden erzwingen wollen. Durch Verzögerung der Abfahrt kann hierdurch der Zugbetrieb empfindlich gestört werden. Ein weiterer Mangel der bekannten Steuereinrichtungen besteht darin, daß bei längeren Aufenthalten geöffnete Türen nicht selbsttätig wieder geschlossen werden, sondern bis zur Abfahrt geöffnet verbleiben, was insbesondere bei kalter Witterung störend empfunden wird. Ein weiterer Mangel besteht darin, daß das Beobachten des Abschlusses der Türbenutzungen Schwierigkeiten bereitet: Der Triebfahrzeug- bzw. Lokführer ist hierzu bei gekrümmten Bahnsteigen, bei Nebel oder Schneetreiben oftmals nicht in der Lage, den Beobachtungsvorgang unterstützende Monitoranlagen sind dem Vandalismus ausgesetzt und können ausfallen, ein insbesondere hierfür einzusetzender Zugführer oder Bahnhofsbediensteter stellt einen zusätzlichen Personalaufwand dar.

Es ist demgemäß Aufgabe der Erfindung, eine Steuereinrichtung der eingangs genannten Art derart auszubilden, daß der Lok- bzw. Triebfahrzeugführer auch ohne Beobachten der Türbenutzungen gefahrlos ein Signal zum Schließen der Türen abgeben kann, woraufhin sich spätestens nach einer bestimmten, beschränkten Zeitspanne die Türen schließen, wobei der Schließvorgang für sich ordnungsgemäß verhaltende Passagiere gefahrlos verläuft und ein zwangsweises Offenhalten der Türen durch Passagiere über eine längere Zeitspanne ausgeschlossen ist; es besteht vielmehr die Möglichkeit, daß die Türen zwangsweise offenzuhalten suchende Personen zur Personalienermittlung festgehalten werden.

Diese Aufgabe wird nach der Erfindung dadurch gelöst, daß
- bei anstehendem, als Türfreigabesignal dienendem Öffnungssignal eine geöffnete Türe selbsttätig oder willkürlich schließbar ist, wobei der Schließvorgang von einer beliebigen Anzahl von Reversierungen unterbrechbar ist, und
- bei anstehendem Schließsignal eine geöffnete Türe geschlossen wird, wobei der Schließvorgang durch eine vorgegebene Anzahl von Reversierungen und/oder während einer bestimmten Zeitspanne ab Beginn des Schließsignals unterbrechbar ist, nach Erreichen der vorgegebenen Anzahl und/oder nach Ablauf der bestimmten Zeitspanne die Reversiereinrichtung abgeschaltet und der nachfolgende Schließvorgang unterbrechungsfrei ausgeführt wird.

Bei einer derartigen Steuereinrichtung, in welcher jede Türe eine nur bei offener Tür geschaltete Schalteinrichtung aufweist, ist es zweckmäßig, wenn die Steuereinrichtung
nur bei anstehendem, als Türfreigabesignal dienendem Öffnungssignal und'Betätigen des Öffnungsorgans die Türe für eine vorgegebene, erste Zeitspanne öffnet, wobei bei geöffneter Türe jedes erneute Betätigen des Öffnungsorgans einen Neubeginn des Ablaufes der ersten Zeitspanne bewirkt, und nach Ablauf der ersten Zeitspanne selbsttätig wieder schließt, und
- bei anstehendem Schließsignal
- eine geschlossene Türe verriegelt,
- eine geöffnete, unbenutzte Türe schließt und verriegelt,
- eine geöffnete, benutzte Türe für eine vorgegebene, zweite Zeitspanne geöffnet hält und sodann einen Schließvorgang einleitet,
- bei Benutzung der Türe während des Schließvorganges ein Reversieren der Schließbewegung für eine vorgegebene, dritte Zeitspanne bewirkt und sodann einen erneuten Schließvorgang einleitet.

Vorteilhafte, weitere Ausgestaltungsmöglichkeiten sind in den Unteransprüchen 3 bis 14 angegeben.

Die Zeichnung zeigt ein Ausführungsbeispiel für eine nach der Erfindung ausgebildete Steuereinrichtung.

Den ganzen Zug durchziehen eine Signalleitung 1 für ein Türfreigabe- bzw. Öffnungssignal, eine Signalleitung 2 für ein Schließanforderungs- bzw. Schließsignal und eine Meldeleitung 3. In eine der Signalleitungen 1 oder 2 ist wechselweise vom Führerstand aus ständig ein Signal einzuspeisen. Die Meldeleitung 3 führt zu einer Anzeigeleuchte im Führerstand, welche im Schließzustand aller Türen erlischt, gegebenenfalls kann auch eine Anfahrsperre vorgesehen sein, welche ein Anfahren nur bei dem Schließzustand aller Türen entsprechender Signalführung in der Meldeleitung 3 ermöglicht.

Jeder Türe ist eine Steuereinrichtung der nachstehend beschriebenen Art zugeordnet.

Die Steuereinrichtung ist in einen Funktionsblock 4 für das Schließen bzw. Reversieren und einen Funktionsblock 5 für das Zwangsschließen unterteilbar. Die Türen sind zudem mit einem nicht dargestellten, manuell zu betätigenden Öffnungsorgan, insbesondere einer Türklinke, bzw. -griff oder eine elektrische bzw. elektromechanische Entriegelungsvorrichtung versehen, welches zum Entriegeln der geschlossenen Türe bzw. Start des Öffnungsvorganges bei in der Signalleitung 1 anstehendem Öffnungssignal zu bedienen ist.

Der Funktionsblock 4 für das Schließen bzw.Reversieren weist einen zweipoligen, nur im geschlossenen Zustand der Türe geöffneten Schalter 6 auf, dessen einer Schalterpol 6a in eine Verbindung von der Meldeleitung 3 zur Masse bzw. Erde 7 und dessen anderer Schaltpol 6b in eine Verbindung von der Masse 7 zu einer Leitung 8 eingeordnet ist, welche über einen Widerstand 9 an eine Leitung 10 zu einer durch ein Pluszeichen symbolisierten Spannungsquelle angeschlossen ist. Die Leitung 8 führt über ein Verzögerungsglied 11 zu einem Eingang eines ersten ODER-Gatters 12. An zwei weitere Eingänge des ODER-Gatters 12 ist jeweils über einen Inverter 13 bzw. 14 eine Leitung 15 bzw. 16 angeschlossen. Die Leitung 15 steht über einen Widerstand 17 mit der Leitung 10 in Verbindung und führt zu einem Schalter 18, der beispielsweise von einer Lichtschranke oder dergleichen gesteuert nur bei unmittelbarer Annäherung einer Person an die Türe bzw. Benützung der Türe geschlossen ist. Die über einen Widerstand 19 ebenfalls an die Leitung 10 angeschlossene Leitung 16 führt zu einem Schalter 20, der insbesondere von der Türkante bzw. deren Dichtleiste gesteuert nur während eines Einklemmvorganges eines Gegenstandes oder einer Person in der sich schließenden Türe geschlossen ist.

Die Eingänge eines ersten UND-Gatters 21 sind unmittelbar an die Signalleitung 1 für das Türfreigabesignal bzw. über einen Inverter 22 an die Signalleitung 2 für das Schließanforderungssignal angeschlossen. Der Ausgang des ersten UND-Gatters 21 ist mit den Eingängen eines zweiten und eines dritten UND-Gatters 23 bzw. 24 verbunden. Der Ausgang des zweiten UND-Gatters 23 ist über ein zweites ODER-Gatter 25 miteinem Magnetventil 26 verbunden, bei dessen Erregung ein nicht dargestellter Zylinder für die Türbetätigung in Öffnungsrichtung der Türe druckluftbeaufschlagt wird. Der Ausgang des ersten ODER-Gatters 12 steht über ein eine Abfallverzögerung bewirkendes, einen von einer Diode 27 überbrückten Widerstand 28 und einen nachgeschalteten Kondensator 29 zur Masse aufweisendes Zeitglied sowie einen nachgeschalteten Schmitt-Trigger 30 mit dem zweiten Eingang des zweiten UND-Gatters 23 sowie einen Inverter 31 mit dem zweiten Eingang des dritten UND-Gatters 24 in Verbindung. An den Ausgang des dritten UND-Gatters 24 ist über eine drittes ODER-Gatter 32 ein Magnetventil 33 angeschlossen, welches bei Erregung den der Türbetätigung dienenden Druckluftzylinder in Schließrichtung wirkend druckluftbeaufschlagt.

An die beiden Signalleitungen 1 und 2 sind des weiteren die beiden Eingänge eines exklusiven NOR-Gatters 34 angeschlossen, dessen Ausgang einen Relaisschalter 35 überwacht, welcher bei signallführendem Ausgang des NOR-Gatters 34 die Meldeleitung 3 mit der Masse 7 verbindet.

Der Funktionsblock 5 für das Zwangsschließen weist ein viertes UND-Gatter 36 auf, dessen einer Eingang unmittelbar an die Signalleitung 2 für das Schließanforderungssignal und dessen anderer Eingang über einen Inverter 37 an die Signalleitung 1 für das Türfreigabesignal angeschlossen ist. Der Ausgang des vierten UND-Gatters 36 steht mit dem Reset-Eingang eines Schieberegisters 38 und über ein Verzögerungsglied 39 mit einem Eingang eines fünften UND-Gatters 40 in Verbindung. An den Ausgang des fünften UND-Gatters 40 ist ein Eingang eines sechsten UND-Gatters 41 angeschlossen, dessen zweiter Eingang vom Ausgang eines siebten UND-Gatters 42 ansteuerbar ist. Der Ausgang des sechsten UND-Gatters 41 steht mit dem Eingang eines ersten, monostabilen, nicht retriggerbaren Multivibrators 43 und dem zweiten Eingang des dritten ODER-Gatters 32in Verbindung. Der Ausgang des ersten Multivibrators 43 steht mit einem Eingang eines vierten ODER-Gatters 44, dessen Ausgang an den Reset-Eingang eines zweiten Mulitvibrators 45 angeschlossen ist, und mit dem Reset-Eingang eines dritten Multivibrators 46 in Verbindung. Der Ausgang des zweiten Multivibrators 45 steht mit dem Takt-Eingang des Schieberegisters 38 sowie über je einen Inverter 47 bzw. 48 mit dem Eingang des dritten Multivibrators 46 bzw. einem Eingang des siebten UND-Gatters 42 in Verbindung. Weiterhin ist an den Ausgang des zweiten Multivibrators 45 über ein fünftes ODER-Gatter 49 der zweite Eingang des zweiten ODER-Gatters 25 angeschlossen. Der Ausgang des dritten Multivibrators 46 steht mit einem Eingang des vierten ODER-Gatters 44 sowie über einen Inverter 50 mit dem zweiten Eingang des siebten UND-Gatters 42 in Verbindung. Vom Ausgang des Verzögerungsgliedes 11 führt eine Verbindung zu einem dritten Eingang des vierten ODER-Gatters 44. Das Schieberegister 38 weist eine Schaltvorrichtung 52 auf, mittels welcher die Anzahl der an seinem Takt-Eingang erforderlichen Ansteuerimpulse willkürlich einstellbar ist, nach deren Erreichen das Schieberegister 38 ein Ausgangssignal über einen Inverter 53 zu einem Eingang eines achten UND-Gatters 54 abgibt. An einem zweiten Eingang des achten UND-Gatters 54 ist über ein erstes NOR-Gatter 55 ein Taktgeber 56 angeschlossen. Vom Ausgang des fünften UND-Gatters 40 führt eine Verbindung zu einem dritten Eingang des achten UND-Gatters 54 sowie zu einem Reset-Eingang eines vierten Multivibrators 57. Der Ausgang des achten UND-Gatters 54 ist an den Eingang des zweiten Multivibrators 45 angeschlossen. Der Ausgang des vierten UND-Gatters 36 ist zusätzlich zu den bereits erwähnten Verbindungen über einen Inverter 58 an einen Eingang eines zweiten NOR-Gatters 59 angeschlossen, dessen Ausgang mit dem Eingang des vierten Multivibrators 57 in Verbindung steht. Vom Ausgang des vierten Multivibrators 57 führen Verbindungen zum zweiten Eingang des fünften ODER-Gatters 49 sowie über einen weiteren Inverter 60 zu dem zweiten Eingang des fünften UND-Gatters 40. Die zweiten Eingänge des ersten und des zweiten NOR-Gatters 55 und 59 sind gemeinsam an den Ausgang eines neunten UND-Gatters 61 angeschlossen, dessen Eingänge mit den Leitungen 15 und 16 in Verbindung stehen.

Die Steuereinrichtung wirkt wie folgt :

Es sei angenommen, daß in der Signalleitung 1 für die Türfreigabe ein Signal anstehe, die Signalleitung 2 dagegen signalfrei sei. Über das exklusive NOR-Gatter 34 wird infolgedessen der Relaisschalter 35 offengehalten, so daß er die Signalführung in der Meldeleitung 3 nicht unterdrückt. Das vierte UND-Gatter 36 sperrt bei der erwähnten Signalführung in den Signalleitungen 1 und 2 und hält den Funktionsblock 5 für das Zwangsschließen in Ruhe.

Es sei des weiteren angenommen, daß die Türe noch geschlossen und der Schalter 6 damit geöffnet ist. Auch die Schalter 18 und 20 sollen geöffnet sein. Unter diesen Voraussetzungen sind die Leitungen 8,15 und 16 aus der Leitung 10 spannungs-und damit signalführend, über das Verzögerungsglied 11 steht an einem Eingang des ersten ODER-Gatters 12 ein Signal an, während die beiden anderen Eingänge des ersten ODER-Gatters 12 über die Inverter 13 und 14 signalfrei sind. Das über die beiden Leitungen 15 und 16 angesteuerte, neunte UND-Gatter 61 führt den Eingängen der beiden NOR-Gatter 55 und 59 Signale zu, so daß deren Ausgänge signalfrei sind. Das erste ODER-Gatter 12 gibt über die Diode 27 ein Signal ab, welches unverzögert den Kondensator 29 auflädt und über den Trigger 30 geschärft zu einem Eingäng des zweiten UND-Gatters 23 gelangt. Die Signalführung in den Signalleitungen 1 und 2 bewirkt eine Ansteuerung beider Eingänge des ersten UND-Gatters 21, so daß dieses ein Signal zum zweiten Eingang des zweiten UND-Gatters 23 und zu einem Eingang des dritten UND-Gatters 24 abgibt; der Inverter 31 hält jedoch den zweiten Eingang des dritten UND-Gatters 24 signalfrei. Das zweite UND-Gatter 23 gibt also ein Signal ab, während das dritte UND-Gatter 24 gesperrt ist. Das Ausgangssignal des zweiten UND-Gatters 23 gelangt über das zweite ODER-Gatter 25 zum Magnetventil 26, wodurch dieses erregt wird und den Betätigungszylinder für die Türe im Öffnungssinne druckbeaufschlagt. Infolge der vorstehend erwähnten Verriegelung öffnet sich die Türe jedoch nicht selbsttätig, sondern bleibt vorerst noch geschlossen. Da zum dritten ODER-Gatter 32 weder vom Ausgang des dritten UND-Gatters 24 noch vom abgeschalteten Funktionsblock 5 für das Zwangsschließen ein Signal gelangt, bleibt das Magnetventil 33 unerregt und hält den Betätigungszylinder für die Türbewegung schließseitig drucklos.

Falls nunmehr die Verriegelung der Türe beispielsweise durch Betätigen der Türklinke gelöst wird, öffnet die durch das Magnetventil 26 bewirkte Druckiuftbeaufschiagung des Betätigungszylinders die Türe. Beim Öffnen der Türe schließt der Schalter 6, so daß durch den Schaltpol 6a eine Signalführung in der Meldeleitung 3 unterdrückt wird, wodurch die erwähnte Anzeigelampe im Führerstand aufleuchtet, und zugleich durch den Schalterpol 6b die Signalführung in der Leitung 8 durch deren Anschluß an die Masse 7 beendet wird. Durch das Zeitglied 11 entprellt wird hierdurch die Signalführung am Eingang des ersten ODER-Gatters 12 beendet, so daß der Kondensator 29 sich durch den Widerstand 28 allmählich zu entladen beginnt. Nach Ablauf einer bestimmten Zeitspanne von beispielsweise einigen Sekunden ist die Spannung am Kondensator 29 derart abgesunken, daß der Schmitt-Trigger 30 die Signalabgabe beendet. Das zweite UND-Gatter 23 sperrt und das dritte UND-Gatter 24 öffnet infolgedessen, so daß über das zweite ODER-Gatter 25 die Erregung des Magnetventils 26 beendet und über das dritte ODER-Gatter 32 eine Erregung des Magnetventils 33 begonnen wird. Die Druckluftbeaufschlagung des Betätigungszylinders für die Türe wird daher umgekehrt, so daß die Türe sich selbsttätig zu schließen beginnt. Nähert sich nunmehr eine Person der Türe bzw. benutzt diese Person die Türe, so schließt sich der Schalter 18, wodurch die Signalführung in der Leitung 15 beendet wird. Falls während des erwähnten Schließvorganges eine Person oder ein Gegenstand an der Türe eingeklemmt wird, schließt sich der Schalter 20 und beendet die Signalführung in der Leitung 16. Das Beenden der Signalführung in der Leitung 15 und/oder 16 bewirkt über den Inverter 13 oder/und 14 eine Ansteuerung des ersten ODER-Gatters 12, so daß dieses wieder ein Signal abgibt und über die Diode 27 unter nahezu sofortiger Aufladung des Kondensators 29 den Schmitt-Trigger 30 ansteuert, welcher daraufhin unverzüglich ebenfalls ein Signal abgibt, welches die beiden UND-Gatter 23 und 24 wiederum umsteuert, so daß über die beiden Magnetventile 26 und 32 die in Schließrichtung wirkende Beaufschlagung des Druckluftzylinders unterbrochen wird und eine erneute Druckluftbeaufschlagung in Öffnungsrichtung eroflgt. Die Türe öffnet sich also wieder, so daß eine freie Benutzung der Türe ohne Einklemmgefährdung möglich ist. Nach dem Wiederöffnen des Schalters 18 bzw. 20 erlischt das Ausgangssignal des ersten ODER-Gatters 12 wieder, so daß sich, wie vorstehend beschrieben, die Türe nach Ablauf der vom Kondensator 29 und Widerstand 28 vorgegebenen Zeitspanne wieder schließt.

Bleibt die Türe während des vorstehend erwähnten Schließvorganges jedoch unbenutzt und erfolgt auch kein Einklemmen, so schließt sich die Türe wieder vollständig und ihre Verriegelung rastet ein. Der Schalter 6 öffnet sich dabei, so daß durch erneute Signalführung in der Leitung 8, wie bereits beschrieben, wieder ein Erregen des Magnetventils 26 und Entregen des Magnetventils 33 erfolgt. Der Betätigungszylinder für die Türe wird also wieder in Öffnungsrichtung druckluftbeaufschlagt, die Türe bleibt jedoch infolge ihrer Verriegelung bis zu einem nachfolgenden, willkürlichen Öffnen dieser Verriegelung geschlossen.

Die vorstehend geschilderten Vorgänge zum Öffnen, Einleiten eines Schließvorganges, Unterbrechen dieses Schließvorganges mit Wiederöffnen oder vollständigem Schließen der Türe sind bei der vorausgesetzten Signalführung in den Signalleitungen 1 und 2 beliebig oft wiederholbar. Es ist festzuhalten, daß bei jeder Benutzung der Türe, gleichgültig ob ausgehend vom Schließzustand oder von einem Schließvorgang, der Kondensator 29 voll aufgeladen wird, so daß die Türe stets für die ganze, erwähnte Zeitspanne voll geöffnet wird. Die Zeitspanne ist derart durch entsprechendes Dimensionieren des Kondensators 29 und des Widerstandes 28 festzulegen, daß sie zum sicheren Durchtritt einer Person durch die Türe ausreicht.

Falls, beispielsweise zum Vorbereiten einer Abfahrt des Zuges, die Signalführung in den Signalleitungen 1 und 2 umgekehrt wird, also das Signal für die Türfreigabe beendet und stattdessen das Signal für die Schließanforderung eingeleitet wird, fällt das erste UND-Gatter 21 ab, so daß durch Ausfall eines Signals an jeweils einem Eingang der beiden UND-Gatter 23 und 24 der Funktionsblock 4 für das Schließen bzw. Reversieren abgeschaltet wird, von den beiden UND-Gattern 23 und 24 kann kein Signal mehr zu den Magnetventilen 26 und 33 gelangen. Zugleich wird jedoch durch das in der Signalleitung 2 anstehende Signal und über den Inverter 37 das vierte UND-Gatter 36 aktiviert, so daß es an seinem Ausgang ein Signal abgibt. Dieses Signal setzt das Schieberegister 38 zurück, ergibt über den Inverter 58 keine Signalführung am entsprechenden Eingang des zweiten NOR-Gatters 59 und gelangt über das Verzögerungsglied 39 entprellt und verzögert zum fünften UND-Gatter 40.

Es sei angenommen, daß bei anstehendem Schließanforderungssignal in der Signalleitung 2 die Türe offen und unbenutzt sei. Die Schalter 18 und 20 sind daher geöffnet, so daß an beiden Eingängen des neunten UND-Gatters 61 und somit auch an dessen Ausgang ein Signal ansteht. Dieses Signal veranlaßt die beiden NOR-Gatter 55 und 59, kein Signal abzugeben, wodurch das achte UND-Gatter 54 gesperrt und die beiden Multivibratoren 45 und 57 in Ruhe verbleiben und signalfreie Ausgänge aufweisen. Vom Inverter 60 wird somit auch zum zweiten Eingang des UND-Gatters 40 ein Signal zugeführt, so daß dessen Ausgang ein Signal abgibt, welches zum sechsten UND-Gatter 41, zum vierten Multivibrator 57 zu dessen Sperrung und zum durch das erste NOR-Gatter 55 weiterhin gesperrten achten UND-Gatter 54 gelangt. Da vom siebten UND-Gatter 42 auch am zweiten Eingang des sechsten UND-Gatters 41 ein Signal ansteht, gibt dieses an seinem Ausgang ein Signal ab, welches den ersten Multivibrator 43 startet, so daß an dessen Ausgang für eine bestimmte Zeitspanne ein Signal ansteht, welches den dritten Multivibrator 46 und über das vierte ODER-Gatter 44 den zweiten Multivibrator 45 sperrt. Da beide Multivibratoren 45 und 46 gesperrt sind, stehen über die Inverter 48 und 50 an den beiden Eingängen des siebten UND-Gatters 42 Signale an, so daß letzteres ein Ausgangssignal abgibt. Das vom sechsten UND-Gatter 41 abgegebene Ausgangssignal gelangt über das dritte ODER-Gatter 32 zum Magnetventil 3, wodurch ein Schließvorgang eingeleitet wird. Das Magnetventil 26 verbleibt unerregt.

Der so eingeleitete Schließvorgang hält zumindest für die durch den ersten Multivibrator 43 vorgegebene Zeitspanne an: Nähert sich während dieser Zeitspanne eine Person der Türe oder erfolgt ein Einklemmvorgang, so werden der Schalter 18 und/oder 20 geschlossen, so daß über das neunte UND-Gatter 61 die Signalführung zu den NOR-Gattern 55 und 59 beendet wird. Wahrend der vierte Multivibrator 57 durch das vom fünften UND-Gatter 40 abgegebene Signal weiterhin gesperrt gehalten wird, veranlaßt das erste NOR-Gatter 55 eine durch den Taktgeber 56 intermittierende Signalabgabe zum achten UND-Gatter 54. Da über das fünfte UND-Gatter 40 und den Inverter 53 auch die anderen Eingänge des achten UND-Gatters 54 signalführend sind, wird der Starteingang des zweiten Multivibrators 45 angesteuert. Falls zu diesem Zeitpunkt die vom ersten Multivibrator 43 vorgegebene Zeitspanne noch nicht abgelaufen ist, verbleibt der zweite Multivibrator 45 jedoch gesperrt und der Schließvorgang läuft für die Restzeit der vom ersten Multivibrator 43 gegebenen Zeitspanne ununterbrochen ab. Ist die vom ersten Multivibrator 43 vorgegebene Zeitspanne jedoch bereits abgelaufen und damit das Ausgangssignal dieses Multivibrators beendet, so startet durch die Signalabgabe des achten UND-Gatters 54 der zweite Multivibrator 45 und gibt für eine bestimmte Zeitspanne, während welcher die Türe reversiert wird bzw. ein Wiederöffnungsvorgang abläuft, ein Ausgangssignal ab. Dieses Ausgangssignal hält über den Inverter 47 den Eingang des dritten Multivibrators 46 und über den Inverter 48 einen Eingang des siebten UND-Gatters 42 signalfrei, der dritte Multivibrator 46 gibt also nach wie vor kein Ausgangssignal ab und das siebte UND-Gatter 42 beendet sein Ausgangssignal, so daß auch das sechste UND-Gatter 41 abfällt und sein Ausgangssignal beendet. Über das dritte ODER-Gatter 32 wird somit das Magnetventil 33 entregt, während zugleich das Ausgangssignal des zweiten Multivibrators 45 über das fünfte ODER-Gatter 49 sowie das zweite ODER-Gatter 25 ein Erregen des Magnetventils 26 zum Einleiten des Wiederöffnungsvorganges der Türe bewirkt. Dieser Wiederöffnungsvorgang bzw. das Reversieren der Türe hält für die vom zweiten Multivibrator 45 vorgegebene Zeitspanne an. Bei Ablauf der erwähnten Zeitspanne erlischt das Ausgangssignal des zweiten Multivibrators 45, wodurch über den Inverter 47 der dritte Multivibrator 46 gestartet wird und für eine weitere, bestimmte Zeitspanne ein Ausgangssignal abgibt. Über den Inverert 50 verbleiben das siebte und damit auch das sechste UND-Gatter 42 und 41 gesperrt. Bei Beenden des Ausgangssignals des zweiten Multivibrators 45 fällt über die ODER-Gatter 49 und 25 auch das Magnetventil 26 ab, es sind nunmehr für die vom dritten Multivibrator 46 vorgegebene Zeitspanne also beide Magnetventile 26 und 23 unerregt und die Türe wird in einem hilfskraftfreien, indifferenten Zustand gehalten, in welchem sie leicht von Hand bewegbar ist. Dieser indifferente, durch Abschalten jeglicher Druckluftbeaufschlagung des die Türe betätigende Zylinders bewirkte Türzustand hält für die vom dritten Multivibrator 46 vorgegebene Zeitspanne an. Während dieser Zeitspanne sperrt das von diesem Multivibrator 46 abgegebene Ausgangssignal über das vierte ODER-Gatter 44 den zweiten Multivibrator 45, so daß ein erneutes Schließen der Schalter 18 und/oder 20 über das erste NOR-Gatter 55 und das achte UND-Gatter 54 keinen erneuten Start des zweiten Multivibrators 45 auslösen kann, letzterer vielmehr mit signallosem Ausgang in Ruhe verbleibt. Nach Ablauf der vom dritten Multivibrator 46 vorgegebenen Zeitspanne erlischt dessen Ausgangssignal, woraufhin die beiden UND-Gatter 42 und 41 wieder Signale abgeben, welche über das ODER-Gatter 32 und das Magnetventil 33 einen Schließvorgang für die Türe einleiten und den ersten Multivibrator 43 starten. Wie bereits vorstehend geschildert, setzt das für die vom Multivibrator 43 vorgegebene Zeitspanne anstehende Ausgangssignal dieses Multivibrators 43 den Multivibrator 46 zurück und sperrt die beiden Multivibratoren 45 und 46, so daß ein während dieser Zeitspanne erfolgendes Schließen der Schalter 18 und/oder 20 keinen Neustart des Multivibrators 45 bewirken kann. Der Schließvorgang der Türe hält also wieder für die vom Multivibrator 43 vorgegebene Zeitspanne an. Erst nach Ablauf dieser vom Multivibrator 43 vorgegebenen Zeitspanne löst ein erneutes Schließen eines der Schalter 18 oder 20 einen erneuten Start des Multivibrators 45 aus, wodurch , wie vorstehend beschrieben, der Schließvorgang beendet, ein für eine vom durch den Multivibrator 45 vorgegebene Zeitspanne anhaltender Öffnungs- bzw. Reversiervorgang eingeleitet und sodann ein durch die vom Multivibrator 46 vorgegebene Zeitspanne anhaltender, durch Entregen beider Magnetventile 26 und 33 bewirkter, indifferenter Türzustand ausgelöst wird.

Die vorstehend geschilderten Vorgänge können sich durch entsprechendes, durch Benutzungs- bzw. Einklemmvorgänge bewirktes Schließen der Schalter 18 und/oder 20 wiederholen, bis eine bestimmte, am Schieberegister 38 durch die Schaltvorrichtung 52 vorgegebene Anzahl von Wiederholungen erreicht ist: Bei jedem Auftreten eines Ausgangssignals am zweiten Multivibrator 45 wird das Schieberegister 38 einen Schritt weitergeschaltet, was bis zum Erreichen der durch die Schaltvorrichtung 52 vorgegebenen Anzahl ohne weitere Auswirkungen bleibt. Ist die von der Schaltvorrichtung 52 vorgegebene Anzahl, nach dem Ausführungsbeispiel ist es eine Wiederholung, erreicht, so wird der Ausgang des Schieberegisters 38 signalführend, woraufhin durch den Inverter 53 die Signalführung an einem Eingang des achten UND-Gatters 54 abfällt, dieses Gatter somit sperrt und der zweite Multivibrator 45 nicht mehr gestartet werden kann. Weitere Schließvorgänge an den Schaltern 18 und/oder 20 bleiben somit ohne Auswirkung auf den ablaufenden Schließvorgang der Türe, diese schließt sich vollständig und verriegelt sich. Dabei können Personen, welche beispielsweise durch Zwischentreten die Türe zwangsweise offenhalten wollen, eingeklemmt und somit zur Personen-Feststellung festgehalten werden. Wesentlich ist, daß nur eine beschränkte, durch das Schieberegister 38 mit der Schaltvorrichtung 52 vorgegebene Anzahl von Türreversierungen nach Abgabe des Schließanforderungssignals möglich, die Türe also spätestens nach Ablauf einer vorbestimmten Zeitspanne endgültig schließt.

Der Taktgeber 56 ist erforderlich, um die Ausgangssignale des ersten NOR-Gatters 55 und damit des achten UND-Gatters 54 dynamisch zu gestalten, so daß der zweite Multivibrator 45 durch eine ansteigende Signalflanke sicher startbar ist.

Falls beim Einsetzen des Schließanforderungssignals in der Signalleitung 2 gerade eine Person die Türe benutzt und somit der Schalter 18 geschlossen ist, steht am entsprechenden Eingang des zweiten NOR-Gatters 59 kein Signal an, infolge des durch den Inverter 58 bewirkten Signalabfalles am anderen Eingang dieses NOR-Gatters 59 gibt dieses ein Startsignal zum vierten Multivibrator 57 ab, welcher infolgedessen für eine bestimmte Zeitspanne ein Ausgangssignal abgibt. Dieses Ausgangssignal bewirkt über die ODER-Gatter 49 und 25 ein Erregen des Magnetventiles 26, so daß die Türe geöffnet bleibt. Zugleich wird durch den Inverter 60 eine Signalabgabe zum fünften UND-Gatter 40 unterdrückt, so daß dieses sperrt und über das weitere, sechste UND-Gatter 41 kein Signal durch das dritte ODER-Gatter 32 zum Erregen des Magnetventiles gelangen kann. Erst nach Ablauf der durch den vierten Multivibrator 57 vorgegebenen Zeitspanne erlischt dessen Ausgangssignal, wodurch die Erregung des Magnetventils 26 beendet wird. Über den Inverter 60 wird zugleich auch dem zweiten Eingang des fünften UND-Gatters 40 ein Signal zugeführt, so daß dieses ein Ausgangssignal zum Ansteuern des sechsten UND-Gatters 41, zum Zurücksetzen und Sperren des vierten Multivibrators 57 und zum achten UND-Gatter 54 abgibt. Nunmehr gibt auch das sechste UND-Gatter 41 ein Ausgangssignal ab, welches, wie bereits vorstehend beschrieben, über das dritte ODER-Gatter 32 eine Erregung des Matgnetventils 33 und damit ein Einleiten eines Schließvorganges für die Türe sowie ein Starten des ersten Multivibrators 43 bewirkt. Falls keine weitere Person mehr die Türe benutzt, und kein Einklemmvorgang erfolgt, bleiben die Schalter 18 und 20 geöffnet, der Schließvorgang läuft also bis zum vollständigen Schließen und Verriegeln der Türe ab. Falls nach Ablauf der durch den vierten Multivibrator 57 vorgegebenen Zeitspanne bis zu dem Zeitpunkt, zu welchem die Türe unter Öffnen des Schalters 6 geschlossen ist, erneut eine Person die Türe benutzen will, so schließt sich der Schalter 18 und/oder 20, wodurch der zweite Multivibrator 45 gestartet wird und die vorstehend geschilderten Vorgänge mit Wiederöffnen bzw.

Reversieren der Türe und indifferenter Halterung der Türe ablaufen. Dieses Wiederöffnen bzw. Reversieren mit anschließender, indifferenter Halterung kann sich höchstens so oft Wiederholen, wie es an der Schaltvorrichtung 52eingestellt ist; anschließend läuft der Schließvorgang nicht unterbrechbar in der vorstehend beschriebenen Weise ab.

Ist zu Beginn des Schließanforderungssignals in der Signalleitung 2 die Türe bereits geschlossen und damit der Schalter 6 geöffnet, so steht über das vierte ODER-Gatter 44 am Reset-Eingang des zweiten Multivibrators 45 ein letzteres sperrendes Signal an, so daß auch bei unter Schließen des Schalters 18 erfolgendem Benutzungsversuch an der Türe der zweite Multivibrator 45 nicht gestartet werden kann und die Türe somit geschlossen bleibt. Das zu diesem Zeitpunkt vom fünften UND-Gatter 40 abgegebene Ausgangssignal sperrt den vierten Multivibrator 57, so daß auch auf diesem Wege kein Wiederöffnen der Türe erfolgen kann. Ähnliche Vorgänge spielen sich auch ab, wenn nach einem durch den vierten Multivibrator 57 bewirkten, dessen vorgegebener Zeitspanne entsprechendem Offenhalten der Türe oder nach einem Reversieren der Türe durch Ansprechen des zweiten Multivibrators 45 und Ablauf der indifferenten Haltezeitspanne die Türe vollständig geschlossen wird: Auch in diesen Fällen schließt das Öffnen des Schalters 6 ein Wiederöffnen der bereits geschlossenen Türe aus. Bei anstehendem Schließtanforderungssignal ist somit ein Öffnen einer bereits geschlossenen Türe in jedem Falle ausgeschlossen.

Die Signalleitung 3 ist nur bei geschlossener Türe durch den Schalterpol 6a und bei exklusiver Signalführung in einer der Signalleitungen 1 oder 2 durch den Relaisschalter 35 nicht mit Masse 7 verbunden und damit so signalführend, daß eine Abfahrt erfolgen kann.

In Abänderung zum vorstehend beschriebenem Ausführungsbeispiel ist es selbstverständlich möglich, die einzelnen Gatter bzw. Multivibratoren, Verzögerungsglieder und Inverter durch gleichwertig andersartige, im Ergebnis jedoch gleichwirkende Bauelemente zu ersetzen, insbesondere kann für wenigstens einen der Funktionsblöcke wenigstens ein Mikroprozessor Verwendung finden. Auch kann die Steuerung zumindest weitgehend als in einem Baustein integrierte Schaltung ausgebildet werden.

### Bezugszeichenliste

1 Signalleitung
2 Signalleitung
3 Meldeleitung
4 Funktionsblock
5 Funktionsblock
6 Schalter
6a Schalterpol
6b Schalterpol
7 Masse
8 Leitung
9 Widerstand
10 Leitung
11 Verzögerungsglied
12 1. ODER-Gatter
13 Inverter
14 Inverter
15 Leitung
16 Leitung
17 Widerstand
18 Schalter
19 Widerstand
20 Schalter
21 1. UND-Gatter
22 Inverter
23 2. UND-Gatter
24 3. UND-Gatter
25 2. ODER-Gatter
26 Magnetventil
27 Diode
28 Widerstand
29 Kondensator
30 Schmitt-Trigger
31 Inverter
32 3. ODER-Gatter
33 Magnetventil
34 NOR-Gatter
35 Relaisschalter
36 4. UND-Gatter
37 Inverter
38 Schieberegister
39 Verzögerungsglied
40 5. UND-Gatter
41 6. UND-Gatter
42 7. UND-Gatter
43 1. Multivibrator
44 4. ODER-Gatter
45 2. Multivibrator
46 3. Multivibrator
47 Inverter
48 Inverter
49 5. ODER-Gatter
50 Inverter
52 Schaltvorrichtung
53 Inverter
54 8. UND-Gatter
55 1. NOR-Gatter
56 Taktgeber
57 4. Multivibrator
58 Inverter
59 2. NOR-Gatter
60 Inverter
61 9. UND-Gatter

## Patentansprüche

1. Steuereinrichtung für von einem räumlich entfernten Bedienstand aus vermittels Öffnungs- und Schließsignalen ansteuerbare, hilfskraftbetätigbare Türen, insbesondere von zu Zügen kuppelbaren Schienenfahrzeugen, wobei jede Türe ein manuell bzw. bei Annäherung einer Person selbsttätig betätigbares Öffnungsorgan, wie bespielsweise eine Türklinke bzw. -griff oder eine elektrische bzw. elektromechanische Entriegelungsvorrichtung, und einen als Reversiereinrichtung ausgebildeten Einklemmschutz aufweist, dadurch gekennzeichnet, daß
- bei anstehendem, als Türfreigabesignal dienendem Öffnungssignal eine geöffnete Türe selbsttätig oder willkürlich schließbar ist, wobei der Schließvorgang von einer beliebigen Anzahl von Reversierungen unterbrechbar ist, und
- bei anstehendem Schließsignal eine geöffnete Türe geschlossen wird, wobei der Schließvorgang durch eine vorgegebene Anzahl von Reversierungen und/oder während einer bestimmten Zeitspanne ab Beginn des Schließsignals unterbrechbar ist, nach Erreichen der vorgegebenen Anzahl und oder nach Ablauf der bestimmten Zeitspanne die Reversiereinrichtung abgeschaltet und der folgende Schließvorgang unterbrechungsfrei ausgeführt wird.

2. Steuereinrichtung nach Anspruch 1, dadurch gekennzeichnet, daß jede Türe eine nur bei offener Tür geschaltete Schalteinrichtung (6) aufweist, und die Steuereinrichtung
- nur bei anstehendem, als Türfreigabesignal dienendem Öffnungssignal und Betätigen des Öffnungsorganes die Türe für eine vorgegebene, erste Zeitspanne öffnet, wobei bei geöffneter Türe jedes erneute Betätigen des Öffnungsorganes einen Neubeginn des Ablaufes der ersten Zeitspanne bewirkt, und nach Ablauf der ersten Zeitspanne selbsttätig wieder schließt, und
- bei anstehendem Schließsignal
- eine geschlossene Türe verriegelt,
- eine geöffnete, unbenutzte Türe schließt und verriegelt,
- eine geöffnete, benutzte Türe für eine vorgegebene, zweite Zeitspanne geöffnet hält und sodann einen Schließvorgang einleitet,
- bei Benutzung der Türe während des Schließvorganges ein Reversieren der Schließbewegung für eine vorgegebene, dritte Zeitspanne bewirkt und sodann einen erneuten Schließvorgang einleitet.

3. Steuereinrichtung nach Anspruch 2, dadurch gekennzeichnet, daß sich beim Reversieren der Schließbewegung an den Ablauf der dritten Zeitspanne eine vorgegebene, vierte Zeitspanne anschließt, während welcher die Türe unter Ausschluß einer Hilfskraftbetätigung indifferent gehalten wird.

4. Steuereinrichtung nach Anspruch 2 oder 3, dadurch gekennzeichnet, daß eine während des Ablaufes der dritten und gegebenenfalls vierten Zeitspanne erneute Benutzung der Türe den Ablauf der dritten bzw. vierten Zeitspanne unbeeinflußt läßt.

5. Steuereinrichtung nach Anspruch 2, 3 oder 4, dadurch gekennzeichnet, daß bei anstehendem Schließsignal eingeleitete Schließvorgänge zumindest eine vorgegebene, fünfte Zeitspanne nicht unterbrechbar andauern, wobei während des Ablaufes dieser fünften Zeitspanne die Reversiereinrichtung abgeschaltet ist.

6. Steuereinrichtung nach einem der vorstehenden Ansprüche 1 bis 5, gekennzeichnet durch eine Fehlerüberwachvorrichtung (21 und 22; 36 und 37) zum Abschalten der Steuereinrichtung sowohl bei Fehlen wie bei gleichzeitigem Anstehen sowohl des Türfreigabe- wie des Schließsignals.

7. Steuereinrichtung nach Anspruch 6, dadurch gekennzeichnet, daß eine weitere Fehlerüberwachvorrichtung (34,35) und die nur bei offener Türe geschaltete Schalteinrichtung (6) zueinander parallel eine geschlossene Türen bei Anstehen nur des Türfreigabe- oder des Schließsignals signalisierende Anzeigevorrichtung (3) betätigen.

8. Steuereinrichtung nach Anspruch 1 oder 2, gekennzeichnet durch
- je eine zu den Türen führende Signalleitung (1 und 2) für das Türfreigabe- und das Schließanforderungssignal, sowie
- je Türe einen Funktionsblock (4) für das Schließen bzw. Reversieren und einen Funktionsblock (5) für das Zwangsschließen der Türe, wobei
- der Funktionsblock (4) für das Schließen bzw. Reversieren nur bei alleinig anstehendem Türfreigabesignal und
- der Funktionsblock (5) für das Zwangsschließen nur bei alleinig anstehendem Schließanforderungssignal aktiviert ist.

9. Steuereinrichtung nach Anspruch 8, dadurch gekennzeichnet, daß der Funktionsblock (4) für das Schließen bzw. Reversieren aufweist
- ein erstes UND-Gatter (21), dessen einer Eingang an die Signalleitung (1) für das Türfreigabesignal, dessen anderer Eingang über einen Inverter (22) an die Signalleitung (2) für das Schließanforderungssignal und dessen Ausgang an erste Eingänge eines zweiten und eines dritten UND-Gatters (23 und 24) angeschlossen sind,
- ein erstes ODER-Gatter (12), dessen einer Eingang gegebenenfalls über ein Verzögerungsglied (1) an die Schalteinrichtung (6), dessen wenigstens einer, anderer Eingang über einen Inverter (13;4) an einen bei einer Türbenutzung bzw. einem Einklemmvorgang betätigten Schalter (18;20) angeschlossen ist, wobei die Schalteinrichtung (6) bzw. der Schalter (18;20) bei geschlossener Türe eine Signalabgabe unterdrücken, und dessen Ausgang über ein einen Signalabfall verzögerndes Zeitglied (27,28,29) und gegebenenfalls einen Schmitt-Trigger (30) an einen zweiten Eingang des zweiten UND-Gatters (23) und über einen Inverter (31) an einen zweiten Eingang des dritten UND-Gatters (24) angeschlossen ist,
- ein zweites ODER-Gatter (25), das vom Ausgang des zweiten UND-Gatters (23) und vom Funktionsblock (5) für das Zwangsschließen ansteuerbar ist und dessen Ausgang die Erregung eines Magnetventils (26) für das Öffnen der Türe steuert,
- ein drittes ODER-Gatter (32), das vom Ausgang des dritten UND-Gatters (24) und vom Funktionsblock (5) für das Zwangsschließen ansteuerbar ist und dessen Ausgang die Erregung eines Magnetventils (33) für das Schließen der Türe steuert.

10. Steuereinrichtung nach Anspruch 8 oder 9, dadurch gekennzeichnet, daß der Funktionsblock (5) für das Zwangsschließen aufweist
- ein viertes UND-Gatter (36), dessen einer Eingang an die Signalleitung (2) für das Schließanforderungssignal, dessen anderer Eingang über einen Inverter (37) an die Signalleitung (1) für das Türfreigabesignal und dessen Ausgang an einen Reset-Eingang eines Schieberegisters (38) und gegebenenfalls über ein Verzögerungsglied (39) an einen Eingang eines fünften UND-Gatters (40) angeschlossen ist, dessen anderer Eingang indirekt vom Funktionsblock (4) für das Schließen bzw. Reversieren ansteuerbar ist,
- eine sechstes UND-Gatter (41), dessen Eingänge an die Ausgänge des fünften UND-Gatter (40) und eines siebten UND-Gatters (42) angeschlossen sind und dessen Ausgang mit dem Funktionsblock (4) für das Schließen bzw. Reversieren und dem Eingang eines ersten, monostabilen, nicht retriggerbaren Multivibrators (43) in Verbindung steht.
- ein achtes UND-Gatter (54), dessen Eingänge vom Ausgang des fünften UND-Gatters (40), über einen Inverter (53) vom Ausgang des Schieberegisters (38) und von Funktionsblock (4) für das Schließen bzw. Reversieren ansteuerbar sind und dessen Ausgang mit dem Eingang eines zweiten Multivibrators (45) in Verbindung steht,
- einen dritten Multivibrator (46), dessen Eingang über einen Inverter (47) vom Ausgang des zweiten Multivibrators (45) und dessen Reset-Eingang vom Ausgang des ersten Multivibrators (43) ansteuerbar ist und dessen Ausgang über einen Inverter (50) mit einem Eingang des siebten UND-Gatters (42) in Verbindung steht,
- ein viertes ODER-Gatter (44), das einem Reset-Eingang des zweiten Multivibrators (45) zu dessen Sperrung bei Signalführung am Ausgang des ersten oder des dritten Multivibrators (43 bzw. 46) oder bei geschlossener Türe vorgeschaltet ist, wobei
- der Ausgang des zweiten Multivibrators (45) mit dem Takt-Eingang des Schieberegisters (38), über einen Inverter (48) mit einem Eingang des siebten UND-Gatters (42) und dem Funktionsblock (4) für das Schließen bzw. Reversieren in Verbindung steht.

11. Steuereinrichtung nach Anspruch 9 und 10, gekennzeichnet durch
- ein neuntes UND-Gatter (61), dessen Eingänge bei unbenutzter und einklemmfreier Türe signalführend sind,
- ein erstes NOR-Gatter (55), dessen Eingänge an den Ausgang des neunten UND-Gatters (61) bzw. einen Taktgeber (56) und dessen Ausgang an einen Eingang des achten UND-Gatters (54) angeschlossen sind,
- ein zweites NOR-Gatter (59), dessen Eingänge an den Ausgang des neunten UND-Gatters (61) und über einen Inverter (58) an den Ausgang des vierten UND-Gatters (36) angeschlossen sind,
- einen vierten Multivibrator (57), dessen Eingang an den Ausgang des zweiten NOR-Gatters (59), dessen Reset-Eingang an den Ausgang des fünften UND-Gatters (40) und dessen Ausgang an den Funktionsblock (4) für das Schließen bzw. Reversieren und über einen Inverter (60) an einen Eingang des fünften UND-Gatters (40) angeschlossen ist.

12. Steuereinrichtung nach Anspruch 11, dadurch gekennzeichnet, daß
- die Ausgänge des zweiten und des vierten Multivibrators (45 und 57) über ein fünftes ODER-Gatter (49) mit einem Eingang des zweiten ODER-Gatters (25) verbunden sind und
- der Ausgang des sechsten UND-Gatters (41) an einen Eingang des dritten ODER-Gatters (32) angeschlossen ist.

13. Steuereinrichtung nach Anspruch 9, dadurch gekennzeichnet, daß die Signalleitungen (1 und 2) für die Türfreigabe- und das Schließanforderungssignal an die Eingänge eines exklusiven NOR-Gatters (34) angeschlossen sind, dessen Ausgang einen Schalter (35) zur Signalunterdrückung in einer Meldeleitung (3) überwacht, und daß die Schalteinrichtung (6) bei geöffneter Türe ebenfalls eine Signalführung in dieser Meldeleitung (3) unterdrückt.

14. Steuereinrichtung nach Anspruch 10, dadurch gekennzeichnet, daß das Schieberegister (38) hinsichtlich der zur Abgabe eines Ausgangssignals erforderlichen Anzahl von Ansteuerimpulsen an seinem Start-Eingang einstellbar (52) ist.

15. Steuereinrichtung nach Anspruch 8, dadurch gekennzeichnet, daß für wenigstens einen Funktionsblock wenigstens ein Mikroprozessor vorgesehen ist.

## Claims

1. Control device for doors operating with auxiliary power and controllable by opening and closing signals from a spatially separate driver's cab, particularly for rail vehicles capable of being coupled together in trains, each door having an opening element such as a door latch or-handle that is operable manually or automatically upon the approach of a person, or an electric or electromechanical unlocking fixture and an anti-pinch safeguard designed as a reverser, wherein
- an open door can be closed automatically or arbitrarily in the presence of an opening signal serving as a door release signal, the closing process being interruptible by any given number of reversing operations, and
- an open door is closed upon the application of a closing signal, the closing process being interruptible by a defined number of reversing operations and/or during a specified time interval beginning with the start of the closing signal, the reverser being switched off at the end of the defined number or at the end of the specified time interval, and the subsequent closing process being executed without interruption.

2. Control device as defined in Claim 1, wherein each door has a switching device (6) which is active only when the door is open and wherein
- the control device opens the door for a defined first interval only in the presence of an opening signal serving as a door release signal and upon actuation of the opening element, every further actuation of the opening element when the door is open denoting the restarting of the first time interval, and closes it automatically again at the end of the first interval, and
- upon application of the closing signal the control device
- locks a closed door,
- closes and locks an open, unused door,
- keeps an open, used door open for a defined second interval and then initiates a closing process,
- reverses the closing movement for a defined third interval upon the use of the door during the closing process and then re-initiates the closing process.

3. Control device as defined in Claim 2, wherein upon reversal of the closing movement the third interval is followed by a defined fourth interval during which the door is kept indifferent and the application of the auxiliary power is excluded.

4. Control device as defined in Claim 2 or 3, wherein a further door use in the course of the third or even the fourth interval has no effect on the course of the third or fourth interval.

5. Control device as defined in Claim 2, 3 or 4, wherein closing processes initiated in the presence of a closing signal persist uninterruptibly during at least a defined fifth interval, the reverser being off during this fifth time interval.

6. Control device as defined in any one of the preceding claims 1 to 5, comprising an error monitoring facility (21 and 22; 36 and 37) to switch off the control device both in the absence and in the simultaneous presence of both the door release signal and the closing signal.

7. Control device as defined in Claim 6, wherein a further error monitoring facility (34, 35) and the switching device (6), which is only active in response to an open door, actuate parallel to one another an indicator (3) signalling closed doors in the presence of only the door release signal or the closing signal.

8. Control device as defined in Claim 1 or 2, comprising
- one signal line (I and 2) each to the doors for the door release signal and the closing demand signal, and
- per door one functional unit (4) for closing and reversing and one functional unit (5) for forcibly closing the door,
- the functional unit (4) for closing and reversing being activated only in the presence of the door release signal alone and
- the functional unit (5) for forcible closing being activated only in the presence of the closing demand signal alone.

9. Control device as defined in Claim 8, wherein the functional unit (4) for closing and reversing has
- a first AND gate (21), one input of which is connected to the signal line (1) for the door release signal while its other input is connected via an inverter (22) to the signal line (2) for the closing demand signal and its output is connected to first inputs of a second and third AND gate (23 and 24),
- a first OR gate ( 12 ), one input of which is possibly connected via a delay line (11) to the switching device (6), while at least one other input is connected via an inverter (13;14) to a switch (18;20) actuated by a door use or by a pinching movement of the door, the switching device (6) and the switch (18;20) suppressing signal output when the door is closed, and the output of the said OR gate is connected via a timing element (27, 28, 29) delaying a signal drop and possibly via a Schmitt trigger (30) to a second input of the second AND gate (23) and via an inverter (31) to a second input of the third AND gate (24),
- a second OR gate (25) which can be triggered from the output of the second AND gate (23) and from the functional unit (5) for forcible closing and whose output controls the energization of a magmet valve (26) for opening the door,
- a third OR gate (32) which can be triggered from the output of the third AND gate (24) and from the functional unit (5) for forcible closing and whose output controls the energization of a magnet valve (33) for closing the door.

10. Control device as defined in Claim 8 or 9, wherein the functional unit (5) for forcible closing has
- a fourth AND gate (36), one input of which is connected to the signal line (2) for the closing demand signal while its other input is connected via an inverter (37) to the signal line (1) for the door release signal and its output is connected to a reset input of a shift register (38) and possibly via a delay line (39) to an input of a fifth AND gate (40) whose other input can be triggered indirectly from the functional Wlit (4) for closing and reversing,
- a sixth AND gate (41) whose inputs are connected to the outputs of the fifth AND gate (40) and of a seventh AND gate (42) and whose output is connected to the functional unit (4) for closing and reversing and to the input of a first, monostable, non-retriggerable multivibrator (43),
- an eighth AND gate (51) whose inputs can be triggered from the output of the fifth AND gate (40), via an inverter (53) from the output of the shift register (38) and from the functional unit (4) for closing and reversing and whose output is connected to the input of a second multivibrator (45),
- a third multivibrator (46) whose input can be triggered via an inverter (47) from the output of the second multivibrator (45) while its reset input can be triggered from the output of the first multivibrator (43) and its output is connected via an inverter (50) to the input of the seventh AND gate (42),
- a fourth OR gate (44) which is inserted ahead of a reset input of the second multivibrator (45) so as to disable it when a signal is applied to the output of the first or third multivibrator (43 or 46) or when the door is closed,
- the output of the second multivibrator (45) being connected to the clock input of the shift register (38), via an inverter (48) to the input of the seventh AND gate (42) and to the functional unit (4) for closing and reversing.

11. Control device as defined in Claims 9 and 10, comprising
- a ninth AND gate. (61) whose inputs carry a signal when the door is unused and nothing is pinched in the door,
- a first NOR gate (55) whose inputs are connected to the output of the ninth AND gate (61) or to a timer (56) and whose output is connected to an input of the eighth AND gate (54) ,
- a second NOR gate (59) whose inputs are connected to the output of the ninth AND gate (61) and via an inverter (58) to the output of the fourth AND gate (36),
- a fourth multivibrator (57) whose input is connected to the output of the second NOR gate (59), whose reset input is connected to the output of the fifth AND gate (40) and whose output is connected to the functional unit (4) for closing and reversing and via an inverter (60) to an input of the fifth AND gate (40).
12. Control device as defined in Claim 11, wherein
- the outputs of the second and fourth multivibrators (45 and 57) are connected via a fifth OR gate (49) to an input of the second OR gate (25) and
- the output of the sixth AND gate (41) is connected to an input of the third OR gate (32).

13. Control device as defined in Claim 9, wherein the signal lines (1 and 2) for the cLoor release signal and the closing demand signal are connected to the inputs of an exclusive NOR gate (34) whose output monitors a switch (35) for signal suppression in a signalling line (3), and wherein the switching clevice (6) similarly suppresses a signal in this signalling line (3) when the door is open.

14. Control device as defined in Claim 10, wherein the shift register (38) can be set at its start input (52) regarding the number of trigger pulses needed for producing an output signal.

15. Control device as defined in Claim 8, wherein there is at least one microprocessor for at least one functional unit.

## Revendications

1. Installation de commande des portes, en particulier de véhicules sur rails, susceptibles d'être accouplées en des convois ou trains et capables d'être commandées à l'aide d'une force auxiliaire au moyen de signaux d'ouverture ou de fermeture issus d'un poste de conduite, du type dans laquelle chaque porte comporte un organe d'ouverture actionne manuellement ou automatiquement à l'approche d'une personne, par exemple une poignée de porte ou un dispositif de déverrouillage électrique ou électrocomécanique, ainsi qu'un dispositif de protection anti-coincement réalisé sous la forme d'un dispositif d'inversion du mouvement de la porte, caractérisée par le fait que
- dans le cas de la présence d'un signal d'ouverture qui sert de signal d'autorisation pour la porte, une porte ouverte est susceptible d'être fermée automatiquement ou intentionnellement, le processus de fermeture étant susceptible d'être interrompu par un nombre quelconque d'inversions, et
- dans le cas de la présence d'un signal de fermeture, une porte ouverte est fermée, le processus de fermeture etant susceptible d'être interrompu par un nombre prédéterminé d'inversion et/ou pendant un laps de temps determine, à partir du debut du signal de fermeture, alors que le dispositif d'inversion est debranché après que soit atteint le nombre prédéterminé et/ou après que se soit ecoulé ledit laps de temps et le processus de fermeture suivant se déroulant sans interruption.

2. Installation de commande selon la revendication 1, caractérisée par le fait que chaque porte est pourvue d'un dispositif de commutation (6) branché uniquement lorsque la porte est ouverte et que l'installation de commande
- n'ouvre la porte pour un premier laps de temps prédéterminé, que dans le cas de la présence d'un signal d'ouverture servant de signal d'autorisation de la porte et actionnement de l'organe d'ouverture, étant noté que dans le cas de la porte ouverte, chaque actionnement nouveau de l'organe d'ouverture, provoque un nouveau début de l'écoulement du premier laps de temps et le ferme automatiquement après écoulement du premier laps de temps et,
- en présence d'un signal de fermeture, -il verrouille une porte fermée, -il ferme et verrouille une porte ouverte inutilisée,
- il maintient ouverte pour un second laps de temps prédéterminé, une porte ouverte et utilisée, et fait débuter ensuite un processus de fermeture,
- dans le cas de l'utilisation d'une porte, pendant le processus de fermeture, il provoque une inversion du mouvement de fermeture pour un troisième laps de temps prédéterminé, et fait ensuite débuter un nouveau processus de fermeture.

3. Installation de commande selon la revendication 2, caractérisée par le fait qu'à la suite du troisième laps de temps intervient, lors de l'inversion du mouvement de fermeture, un quatrième laps de temps pendant lequel la porte est maintenue dans une position indifférente, avec exclusion de l'actionnement par la porte auxiliaire.

4. Installation de commande selon la revendication 2 ou 3, caractérisée par le fait qu'une nouvelle utilisation de la porte, pendant le déroulement du troisième et éventuellement du quatrième laps de temps, est sans influence sur le déroulement du troisième ou du quatrième laps de temps.

5. Dispositif de commande selon la revendication 2, 3 ou 4, caracterisé par le fait que lors des processus de fermeture qui sont déclenchés dans le cas de la présence d'un signal de fermeture, au moins un cinquième laps de temps prédéterminé intervient sans être interrompu, étant noté que pendant le déroulement de ce cinquième laps de temps, le dispositif d'inversion est débranché.

6. Dispositif de commande selon l'une des revendications précédentes 1 û 5, caractérisé par un dispositif de contrôle de défauts (21 et 22; 36 et 37) servant à débrancher le dispositif de commande aussi bien lors de l'absence que lors de la présence simultanée tant du signal d'autorisation du mouvement de la porte que du signal de fermeture.

7. Installation de commande selon la revendication 6, caractérisée par le fait qu'un second dispositif de contrôle de défaut ou d'erreur (34, 35) et le dispositif de commutation (6) qui est branché seulement dans le cas d'une porte ouverte, commandent parallèlement entre eux, un dispositif de signalisation (3) qui signale des portes fermées dans le cas de la présence seulement du signal d'autorisation de la porte ou du signal de fermeture.

8. Installation de commande selon la revendication 1 ou 2, caractérisée par
- un conducteur de signaux (1 et 2) qui mène à chaque porte pour le signal d'autorisation de la porte et le signal de demande de fermeture, et par
- un bloc de fonctionnement (4) par porte, pour la fermeture ou l'inversion et un bloc de fonctionnement (5) pour la fermeture impérative de la porte, étant noté que
- le bloc de fonctionnement (4) pour la fermeture ou pour l'inversion n'est activé que dans le cas de la seule présence du signal d'autorisaticn de la porte, et
- que le bloc de fonctionnement (5) pour la fermeture obligatoire, n'est activé que lors de la seule presence du signal de demande de fermeture.

9. Installation de commande selon la revendication 8, caractérisée par le fait que le bloc de fonctionnement (4) pour la fermeture ou l'inversion, comprend -une première porte ET (21) dont une entrée est reliée au conducteur de signaux (1) pour le signal d'autorisation de la porte, dont l'autre entrée est reliée, par l'intermédiaire, de l'inverseur (22) au conducteur de signaux (2) pour le signal de demande de fermeture, et dont la sortie est reliée à la première entrée d'une seconde et d'une troisième porte ET (23 et 24),
- une première porte OU (12) dont une entrée est reliée, éventuellement par l'intermédiaire d'un circuit à retard (11 au dispositif de commutation (6), dont au moins une autre entrée est reliée, par l'intermédiaire d'un inverseur (13 ; 14), à un interrupteur (18 ; 20) qui est commandée lors d'une utilisation de la porte en présence d'un coincement, étant noté que le dispositif de commutation (6) ou l'interrupteur (18; 20) supprime l'émission d'un signal lorsque la porte est fermée, et dont la sortie est reliée, par l'intermédiaire d'un circuit à retard (27, 28, 29) qui retarde une chute de signal ainsi qu' éventuellement par l'intermédiaire d'une bascule de Schmitt, à une seconde entrée de la seconde porte ET (23), et, par l' intermédiaire d'un inverseur (31), à une seconde entrée de la troisième 5 porte ET (24),
- une seconde porte OU (25) qui est susceptible d'être attaquée par la sortie de la seconde porte ET (23) et par le bloc de fonctionnement (5) pour la fermeture obligatoire, et dont la sortie commande l'excitation d'une électrovanne 30 (26) pour l'ouverture de la porte,
- une troisième porte OU (32) qui est susceptible d'être commandée par la sortie de la troisième porte ET (24) et par le bloc de fonctionnement (5), pour la fermeture obligatoire, et dont la sortie commande l'excitation d'une électro-vanne (33) pour la fermeture de la porte.

10. Installation de commande selon la revendication 8 ou 9, caractérisée par le fait que le bloc fonctionnel (5) pour la fermeture obligatoire comporte
- une quatrième porte ET (36) dont une sortie est reliée au conducteur de signaux (2) pour le signal de demande de fermeture, dont l'autre entrée est reliée, par l'intermédiaire d'un inverseur (37), au conducteur de signaux (1) pour le signal d'autorisation de la porte, et dont la sortie est reliée à une entrée de remise à l'état initial d'un registre à décalage (38), et éventuellement, par l'intermédiaire d'un circuit à retard (39), à une entrée d'une cinquième porte ET (40) dont l'autre entrée est susceptible d'être attaque indirectement par le bloc fonctionnel (4) pour la fermeture ou pour l'inversion,
- une sixième porte ET (41) dont les entrées sont reliées aux sorties de la cinquième porte ET (40) et d'une septième porte ET (42), et dont la sortie est reliée au bloc fonctionnel (4) pour la fermeture ou l'inversion et à l'entrée d'un premier multivibrateur monostable (43) qui n'est pas susceptible d'être réattaqué,
- une huitième porte ET (54) dont les entrées sont susceptibles d'être attaquées par la sortie de la cinquième porte ET (40), par l'intermédiaire d'un inverseur (53), par la sortie du registre à décalage (38) et par le bloc fonctionnel (4) pour la fermeture ou l'inversion, et dont la sortie est reliée à l'entrée d'un second multivibrateur (45),
- un troisième multivibrateur (46) dont l'entrée est susceptible d'être attaquée, par l'intermédiaire d'un inverseur (47), par la sortie du second multivibrateur (45) et dont l'entrée de remise à l'état initial est susceptible d'être attaquée par la sortie du premier multivibrateur (43), et dont la sortie est reliée, par l'intermédiaire d'un inverseur (50), à une entrée de la septième porte ET (42),
- une quatrième porte OU (44) qui est montée en amont d'une entrée de remise à l'état initial du second multivibrateur (45), pour le blocage de celui- ci dans le cas de la présence d'un signal à la sortie du premier et du troisieme multivibrateur (43, 46) ou dans le cas d'une porte fermée, la réalisation étant telle
- que la sortie du second multivibrateur (45) est reliée à l'entrée de cadence du registre à décalage (38), et par l'intermédiaire d'un inverseur (48) à une entrée de la septième porte ET (48), et au bloc de fonctionnement (4) pour la fermeture ou l'inversion.

11. Installation de commande selon les revendications 9 et 10, caractérisée par
- une neuvième porte ET (61), dont les entrées conduisent des signaux lorsque la porte n'est pas utilisée et que personne n'y est coincé,
- une première porte NON - OU (55), dont les entrées sont reliées à la sortie de la neuvième porte ET (61) ou à un générateur de cadence (56), et dont la sortie est reliée à une entrée de la huitième porte ET (54),
- une seconde porte NON - OU (59), dont les entrées sont reliées à la sortie de la neuvième porte ET (61), et, par l' intermédiaire d' un inverseur (58), à la sortie de la quatrièmé porte ET (36),
- un quatrième multivibrateur (57), dont l' entrée est reliée à la sortie de la seconde porte NON - OU ( 59 ), dont l' entrée de remise à l' état initial est reliée à la sortie de la cinquième porte ET (40) et dont la sortie est reliée au bloc fonctionnel (4) pour la fermeture ou pour l'inversion et, par l'intermédiaire d'un inverseur (60), à une entrée de la cinquième porte ET (40).

12. Installation de commande selon la revendication 11, caractérisée par le fait que -les sorties du second et du quatrième multivibrateur (45 et 57) sont reliés, par l'intermédiaire d'une cinquieme porte OU (49), à une entrée de la seconde porte OU (25), et
- la sortie de la sixième porte ET (41) est reliée à une entrée de la troisième porte OU (32).

13. Installation de commande selon la revendication 9, caractérisée par le fait que les conducteurs de signaux (1 et 2) pour le signal de demande d'autorisation de la porte et le signal de demande de fermeture, sont reliés aux entrées d'une porte NON - OU exclusif (34), dont la sortie contrôle un interrupteur (35) monté dans un conducteur de signalisation (3) pour la suppression des signaux, et que le dispositif de commutation (6) supprime, lorsque la porte est ouverte, également la transmission d'un signal dans ce conducteur de signalisation (3).

14. Installation de commande selon la revendication 10, caractérisée par le fait que le registre à décalage (38) est réglable au niveau de son entrée de démarrage (52), du point de vue du nombre d'impulsions d'attaque qui sont nécessaires pour l'émission d'un signal de sortie.

15. Installation de commande selon la revendication 8, caractérisée par le fait qu'au moins pour un bloc de fonctionnement il est prévu au moins un microprocesseur.
